# EUROPÄISCHE PATENTANMELDUNG

(11) **EP 4 692 482 A1**
(43) Veröffentlichungstag der Anmeldung: **11.02.2026**
(21) Anmeldenummer: 25183754.8
(22) Anmeldetag: 18.06.2025
(51) Int. Cl.: E04B 1/68, E06B 1/62

(54) **VORRATSROLLE MIT EINEM DICHTUNGSBAND**

(30) Priorität: 05.08.2024 AT 506472024
(71) Anmelder: Resch, Horst, 8992 Altaussee 71 (AT)
(72) Erfinder: Resch, Horst, 8992 Altaussee 71 (AT)
(74) Vertreter: Hübscher & Partner Patentanwälte GmbH

(57) **Zusammenfassung**

Es wird eine Vorratsrolle mit einem Dichtungsband (5) aus einem offenporigen Weichschaumstoff (1) und mit einem Wickelkern (4) für die unter einer radialen Druckbelastung aneinander anliegenden Windungen des vorkomprimierten, auf einer Seite mit einer Selbstklebeschicht (2) versehenen Dichtungsbands (5) beschrieben. Um vorteilhaft Funktionsbedingungen zu schaffen, wird vorgeschlagen, dass die Selbstklebeschicht (2) mit einer selbstklebenden Kleberlage (3) abgedeckt ist und dass die Haftkräfte zwischen der Selbstklebeschicht (2) und der selbstklebenden Kleberlage (3) geringer als die Haftkräfte zwischen der Kleberlage (3) und dem Weichschaumstoff (1) des Dichtungsbands (5) sind.

## Beschreibung

Die Erfindung bezieht sich auf eine Vorratsrolle mit einem Dichtungsband aus einem offenporigen Weichschaumstoff und mit einem Wickelkern für die unter einer radialen Druckbelastung aneinander anliegenden Windungen des vorkomprimierten, auf einer Seite mit einer Selbstklebeschicht versehenen Dichtungsbands.

Um zu verhindern, dass bei solchen Vorratsrollen die auf einer Seite des Dichtungsbands vorgesehene Selbstklebeschicht die aneinander anliegenden Windungen der Vorratsrolle miteinander verklebt, ist es bekannt (EP 2 851 478 A1), auf der der Selbstklebeschicht gegenüberliegenden Seite des Dichtungsbands eine Deckschicht vorzusehen, wobei die Haftkraft zwischen der Deckschicht und der Selbstklebeschicht geringer als die Haftkraft zwischen der Deckschicht und dem Weichschaumstoff ist, sodass sich beim Abziehen des Dichtungsbands von der Vorratsrolle die Deckschicht von der Selbstklebeschicht löst. Diese zusätzliche Deckschicht des Dichtungsbands hat gegenüber einer von der Selbstklebeschicht abziehbaren Schutzabdeckung den Vorteil einer einfachen Handhabung, weil das Abziehen der Schutzabdeckung von der Selbstklebeschicht vor dem Verwenden des Dichtungsbands entfällt. Nachteilig ist allerdings, dass durch diese Deckschicht die dichte Anlage des in eine Baufuge eingebrachten Dichtungsbands an die raue Fugenwand im Bereich der Deckschicht wegen der durch die Deckschicht bedingten Versteifung der Oberfläche des Dichtungsbands gefährdet wird.

Damit ein dichtes Anliegen des Dichtungsbands an der Fugenwand auf der der Selbstklebeschicht gegenüberliegenden Bandseite sichergestellt werden kann, wurde bereits vorgeschlagen (EP 3 323 969 A1), die Deckschicht netzartig auszubilden, sodass bei einem Aufweiten des vorkomprimierten Dichtungsbands unter einem Auffüllen der Poren des Weichschaumstoffs mit Luft der durch die Netzöffnungen durchtretende Weichschaumstoff die Anlage des Dichtungsbands an der Fugenwand maßgeblich bestimmt. Allerdings sind solche netzartigen Deckschichten wie auch andere Deckschichten auf der der Selbstklebeschicht gegenüberliegenden Seite des Dichtungsbands mit einem zusätzlichen Aufwand verbunden.

Um den Schwierigkeiten zu begegnen, die sich mit dem Vorsehen einer Selbstklebeschicht auf einer Seite eines zu einer Vorratsrolle aufgewickelten Dichtungsbands ergeben, ist es auch bekannt (EP 3 179 003 A1), auf einer Seite der Schaumstoffbahn des Dichtungsbands ein doppelseitiges Klebeband vorzusehen, das ein Trägerband und zwei Klebebeschichtungen auf einander gegenüberliegenden Bandseiten umfasst. Da die Haftkraft zwischen dem doppelseitigen Klebeband und der Schaumstoffbahn für eine dauerhafte Verbindung zwischen dem doppelseitigen Klebeband und der Schaumstoffbahn sorgt, erlaubt die geringere Haftkraft der äußeren Klebebeschichtung ein Lösen des doppelseitigen Klebebands von den im Bereich einer Vorratsrolle anliegenden Windungen der Schaumstoffbahn, sodass sich das Dichtungsband von der Vorratsrolle abziehen lässt, ohne eine gesonderte Abdecklage für das doppelseitige Klebeband vorsehen zu müssen. Allerdings wird dieser Vorteil mit dem durch das doppelseitige Klebeband bedingten Mehraufwand erkauft, der insbesondere auf das für die beiden Klebebeschichtungen erforderliche, zusätzliche Trägerband zurückzuführen ist, das eine dichtende Anlage des Dichtungsbands in einer Baufuge erschwert.

Der Erfindung liegt somit die Aufgabe zugrunde, eine Vorratsrolle aus einem Dichtungsband so auszugestalten, dass unter der Voraussetzung vergleichsweise einfacher Herstellungsbedingungen ein Dichtungsband zur Verfügung gestellt wird, das einfach handhabbar ist und auch höheren Anforderungen an die Abdichtung von Baufugen genügt.

Ausgehend von einer Vorratsrolle der eingangs geschilderten Art löst die Erfindung die gestellte Aufgabe dadurch, dass die Selbstklebeschicht mit einer selbstklebenden Kleberlage abgedeckt ist und dass die Haftkräfte zwischen der Selbstklebeschicht und der selbstklebenden Kleberlage geringer als die Haftkräfte zwischen der Kleberlage und dem Weichschaumstoff des Dichtungsbands sind.

Durch die die Selbstklebeschicht abdeckende Kleberlage wird verhindert, dass bei einem auf einen Wickelkern aufgewickelten Dichtungsband die der Selbstklebeschicht gegenüberliegende Seite des Dichtungsbands im Bereich der aneinander anliegenden Windungen mit der Selbstklebeschicht der jeweils anliegenden Windung in Berührung kommt, sodass weder eine zusätzliche Deckschicht auf der der Selbstklebeschicht gegenüberliegenden Seite des Dichtungsbands noch eine Schutzabdeckung erforderlich wird, die vor der Verwendung des Dichtungsbands von der Selbstklebeschicht abzuziehen ist. Aufgrund der unterschiedlichen Haftbedingungen der selbstklebenden Kleberlage einerseits gegenüber der Selbstklebeschicht und anderseits gegenüber dem Weichschaumstoff löst sich beim Abziehen des Dichtungsbands von der Vorratsrolle die Kleberlage von der Selbstklebeschicht und verbleibt zumindest großteils auf der der Selbstklebeschicht gegenüberliegenden Seite des Weichschaumstoffs haften, sodass das Dichtungsband vor seiner Verwendung bloß von der Vorratsrolle abzuziehen ist. Die Klebekraft der selbstklebenden Kleberlage hilft dabei, dass das mit der Selbstklebeschicht fest haftend in eine Baufuge eingebrachte Dichtungsband sich auch bei einer aufweitenden, elastischen Rückstellung in Richtung der unbelasteten Ausgangslage an der gegenüberliegenden Fugenwand klebend anlegt, was die Dichtheit zwischen dem Fugenband und der Fugenwand unterstützt, selbst wenn die Klebekraft der Kleberlage gering ausfällt.

Da der Kleberlage die Aufgabe zukommt, innerhalb der Vorrastrolle ein Ankleben der Schaumstoffseite der Windungen des Dichtungsbands an der Selbstklebeschicht zu unterbinden, indem zwischen der Selbstklebeschicht und dem Weichschaumstoff der anliegenden Windung des Dichtungsbands diese Kleberlage vorgesehen wird, kann die Kleberlage unterschiedlich aufgebaut sein.

Es kommt ja nur darauf an, dass die Kleberlage eine ein Ankleben der Selbstklebeschicht an der anliegenden Schaumstoffseite des Dichtungsbands verhindernde Trennlage bildet, die innerhalb der Vorratsrolle sowohl an der Selbstklebeschicht als auch am Weichschaumstoff des Dichtungsbands haftet, sich aber beim Abziehen des Dichtungsbands von der Vorrastrolle aufgrund der Hafteigenschaften von der Selbstklebeschicht löst.

Die Vorratsrolle wird üblicherweise mit einer zugfesten Manschette umhüllt, um zu verhindern, dass sich das Dichtungsband durch ein Auffüllen der Poren mit Luft elastisch aufweiten kann und sich vom Wickelkern löst. Damit ein unbeabsichtigtes Abwickeln des Dichtungsbands von der von der Manschette befreiten Vorratsrolle unterbunden wird, ist es bekannt, die Deckschicht auf der der Selbstklebeschicht gegenüberliegenden Seite des Dichtungsbands zugfest auszubilden. Eine solche im Bereich der einzelnen Windungen an der Selbstklebeschicht der anschließenden Windung festklebende Deckschicht verhindert eine gegenseitige Verlagerung der Windungen in Umfangsrichtung und damit ein Aufweiten des Dichtungsbands im Bereich der aneinander anliegenden Windungen. Um eine vergleichbare Wirkung ohne zusätzliche Deckschicht zu erzielen, kann die Selbstklebeschicht in Längsrichtung des Dichtungsbands zugfest ausgebildet werden, beispielsweise durch eine entsprechende Bewehrung.

Besonders vorteilhafte Funktionsbedingungen ergeben sich, wenn die selbstklebende Kleberlage als Dünnschichtlage ausgebildet und bei einer Druckentlastung des vorkomprimierten Dichtungsbands teilweise in die Poren der Schaumstoffoberfläche einsaugbar ist. In diesem Fall können nämlich im Bereich der Oberfläche auf der der Selbstklebeschicht gegenüberliegenden Seite des Dichtungsbands Strukturverhältnisse geschaffen werden, die einer nicht abgedeckten Schaumstoffoberfläche vergleichbar sind, sodass sich besonders gute Bedingungen für ein sattes Anlegen des Dichtungsbands an raue, unebene Fugenwände zufolge eines elastischen Aufweitens des Weichschaumstoffs unter einem Einsaugen von Luft in die Schaumstoffporen ergeben.

In der Zeichnung ist der Erfindungsgegenstand beispielsweise dargestellt. Es zeigen
- Fig. 1: eine Dichtungsbahn für eine erfindungsgemäße Vorratsrolle vor ihrer Aufwicklung auf einen Wickelkern in einem schematischen Längsschnitt und
- Fig. 2: eine erfindungsgemäße Vorratsrolle in einer schematischen Seitenansicht.

Zur Herstellung einer Vorratsrolle wird in herkömmlicher Weise von einer Bahn aus offenporigem Weichschaumstoff ausgegangen, die nach einer entsprechenden Vorbehandlung und Beschichtung auf einen Wickelkörper unter einer Zugspannung aufgewickelt und dabei komprimiert wird, bevor die Bahnrolle in einzelne Vorratsrollen geteilt wird. Fig 1 veranschaulicht den Aufbau einer für die Herstellung einer erfindungsgemäßen Vorratsrolle vorteilhaften Bahn aus offenporigem Weichschaumstoff in einem Längsschnitt.

Der offenporige Weichschaumstoff 1, der vorzugsweise zur verzögerten Rückstellung in eine unbelastete Ausgangslage nach einer Komprimierung in an sich bekannter Weise imprägniert wird, weist auf einer Seite eine Selbstklebeschicht 2 auf, die durch eine selbstklebende Kleberlage 3 abgedeckt ist. Die Haftkraft dieser vorzugsweise als Dünnschichtlage ausgebildeten Kleberlage 3 gegenüber der Selbstkleberschicht 2 ist geringer als gegenüber dem Weichschaumstoff 1.

Wird eine solche Bahn aus Weichschaumstoff 1 unter einer entsprechenden Kraftanwendung auf einen Wickelkörper aufgewickelt und dann axial unterteilt, so erhält man erfindungsgemäße Vorratsrollen. Wie unmittelbar erkennbar ist, gelangt man zum gleichen Ergebnis, wenn mit erheblich größerem Aufwand nicht die Selbstklebeschicht 2 mit der Kleberlage 3 abgedeckt, sondern die Bahn aus Weichschaumstoff 1 auf der der Selbstklebeschicht 2 gegenüberliegenden Seite mit der Kleberlage 3 versehen wird, sodass beim Aufwickeln einer solchen Dichtungsbahn wiederum die Kleberlage 3 zwischen der Selbstklebeschicht 2 und dem Weichschaumstoff 1 der aneinander anliegenden Windungen zu liegen kommt und damit die Selbstklebeschicht gegenüber der anliegenden Windung abdeckt.

Unabhängig von den möglichen Herstellungsmöglichkeiten weisen Vorratsrollen nach der Erfindung gemäß der Fig. 2 einen Wickelkern 4 auf, auf dem das Dichtungsband 5 unter radialem Druck vorkomprimiert in einer entsprechenden Anzahl von Windungen gehalten wird, wobei die mit der Selbstklebeschicht 2 versehene Seite des Dichtungsbands 5 im Bereich der Windungen der Dichtungsbandrolle jeweils unter Zwischenlage der Kleberlage 3 an der Schaumstoffseite des Dichtungsbands 5 der angrenzenden Windung anliegt. Aufgrund der Haftbedingungen ergeben sich zwischen der selbstklebenden Kleberlage 3 und der Schaumstoffoberfläche der anliegenden Windung des Dichtungsbands 5 größere Haftkräfte als zwischen der Kleberlage 3 und der unlösbar mit dem Weichschaumstoff 1 verbundenen Selbstklebeschicht 2 mit der Wirkung, dass sich beim Abziehen des Dichtungsbands 5 von der Vorratsrolle die Kleberlage 3 von der Selbstklebeschicht 2 löst und auf der Oberfläche des Weichschaumstoffs 1 haften bleibt, wie dies in der Fig. 2 angedeutet ist, die eine Vorratsrolle mit einem zum Teil von der Vorratsrolle abgezogenen Dichtungsband 5 zeigt, das sich nach dem Abziehen von der Vorratsrolle durch ein Auffüllen der Poren des vorkomprimierten Weichschaumstoffs 1 mit Luft beim elastischen Rückstellen in die unbelastete Ausgangslage mit einer entsprechenden Verzögerung aufweitet und auf einer Seite die Selbstklebeschicht 2 und auf der gegenüberliegenden Seite die Kleberlage 3 aufweist.

Das von der Vorratsrolle abgezogene, zumindest noch teilkomprimierte Dichtungsband 5 kann somit einfach in eine Baufuge eingebracht und mit der Selbstklebeschicht 2 an eine Fugenwand angedrückt werden, bevor es sich nach einer elastischen Aufweitung mit der selbstklebenden Kleberlage 3 an die gegenüberliegende Fugenwand anlegt und sich über diese Kleberlage mit der Fugenwand verbindet.

Da zwischen den Windungen der Dichtungsbandrolle die unbeschichtete Seite des Weichschaumstoffs 1 des Dichtungsbands 5 jeweils an der selbstklebenden Kleberlage 3 der beschichteten Seite des Dichtungsbands 5 unter Haftbedingungen anliegt, die eine gegenseitige Verschiebung der Windungen in Umfangsrichtung ausschließen, kann das vorkomprimierte Dichtungsband 5 innerhalb der Vorratsrolle unter einer radialen Druckspannung gehalten werden, die einer elastischen, aufweitenden Rückstellung des Dichtungsbands 5 entgegensteht, wenn einer Längsdehnung des Dichtungsbands 5 entgegengewirkt wird. Zu diesem Zweck kann die Selbstklebeschicht 2 in Längsrichtung des Dichtungsbands 5 zugfest ausgebildet werden, beispielsweise durch eine Faserverstärkung. Das Dichtungsband 5 kann dann in der jeweils benötigten Länge von der Vorratsrolle abgezogen werden, ohne dass das restliche Dichtungsband 5 der Vorratsrolle einer Rückstellgefahr unterworfen wird.

## Patentansprüche

1. Vorratsrolle mit einem Dichtungsband (5) aus einem offenporigen Weichschaumstoff (1) und mit einem Wickelkern (4) für die unter einer radialen Druckbelastung aneinander anliegenden Windungen des vorkomprimierten, auf einer Seite mit einer Selbstklebeschicht (2) versehenen Dichtungsbands (5), **dadurch gekennzeichnet, dass** die Selbstklebeschicht (2) mit einer selbstklebenden Kleberlage (3) abgedeckt ist und dass die Haftkräfte zwischen der Selbstklebeschicht (2) und der selbstklebenden Kleberlage (3) geringer als die Haftkräfte zwischen der Kleberlage (3) und dem Weichschaumstoff (1) des Dichtungsbands (5) sind.

2. Vorratsrolle nach Anspruch 1, **dadurch gekennzeichnet, dass** die Selbstklebeschicht (2) in Längsrichtung des Dichtungsbands (5) zugfest ausgebildet ist.

3. Vorratsrolle nach Anspruch 1 oder 2, **dadurch gekennzeichnet, dass** die selbstklebende Kleberlage (3) als Dünnschichtlage ausgebildet und bei einer Druckentlastung des vorkomprimierten Dichtungsbands (5) teilweise in die Poren der Schaumstoffoberfläche einsaugbar ist.
